# EUROPÄISCHE PATENTSCHRIFT

(11) **EP 0 182 343 B1**
(45) Veröffentlichungstag und Bekanntmachung des Hinweises auf die Patenterteilung: **05.02.1992**
(21) Anmeldenummer: 85114656.3
(22) Anmeldetag: 18.11.1985
(51) Int. Cl.: B65H 29/40, B65H 9/00, B65H 31/28, B65H 7/10

(54) **Vorrichtung zum Ausrichten einer sogenannten Wicketer-Stapelstation auf eine Bahnkante**
Device for aligning a so-called wicket-piling station with a path side
Dispositif pour aligner une station d'empilage dite à tourniquet avec un bord de trajectoire

(30) Priorität: 20.11.1984 DE 3442420
(43) Veröffentlichungstag der Anmeldung: 28.05.1986
(73) Patentinhaber: Windmöller & Hölscher, D-49525 Lengerich (DE)
(72) Erfinder: Ebmeyer, Wilfried, Dipl.-Ing., D-4904 Enger (DE); Krutemeier, Werner, Dipl.-Ing., D-4972 Löhne 1 (DE)
(74) Vertreter: Gossel, Hans K., Dipl.-Ing.

(56) Entgegenhaltungen:
- CA-A- 1 263 415
- DE-A- 2 428 113
- DE-A- 2 823 247
- DE-C-34 424 20
- ES-A- 549 061
- GB-A- 1 450 502
- GB-A- 2 094 765
- US-A- 4 371 365
- US-A- 4 666 422

## Beschreibung

Die Erfindung betrifft eine Vorrichtung zum Ausrichten einer Wicketer-Stapelstation in bezug auf die Kante einer Kunststoffschlauch- oder -halbschlauchbahn, bei der die Wicketer-Stapelstation aus einem längsverschieblichen Wicketergestell mit um eine Welle rotierenden Transportarmen zur Übernahme von von der Kunststoffschlauch- oder -halbschlauchbahn abgeschweißten Beuteln, einem auf einem Grundrahmen längsverschieblichen Endgestell, welches über einen Träger mit dem Wicketergestell verbunden ist, und einer zwischen dem Wicketergestell und dem Endgestell verlaufenden durch einen Endlosförderer gebildeten Stapelstrecke besteht, die intermittierend angetriebene Zugmittel mit Stapelstiftpaaren aufweist, auf welche die mit eingestanzten Positionierlöchern versehenen Beutel aufgenadelt werden, wobei die Vorrichtung eine Stelleinrichtung zum Querverschieben der Wicketer-Stapelstation entsprechend einer gemessenen Kantenabweichung aufweist und das Wicketergestell mit mindestens einer auf Rollen oder Gleitflächen eines Tragrahmens abgestützten Querschiene versehen ist.

Sogenannte Wicketer-Stapelstationen werden üblicherweise hinter Kunststoffbeutel von Kunststoffschlauch- oder halbschlauchbahnen durch Querschweißtrennähte abschweißenden Schweißstationen derart angeordnet, daß diese mit ihren paarweise angeordneten und mit Saugern oder Greifeinrichtungen versehenen Transportarmen die Beutel übernehmen und nach Drehung um 180° zum Zwecke ihrer Stapelung auf Stapelstiftpaare eines Endlosförderers einer Stapelstrecke aufnadeln. Um die einzelnen Beutel zu ihrer Stapelung aufnadeln zu können, sind diese mit entsprechenden Positionierlöchern versehen, die bereits vor der Schweißstation in die noch zusammenhängende Bahn eingestanzt werden. Beim Stapeln kann es dadurch zu Störungen kommen, daß die Bahn relativ zu der Wicketer-Stapelstation aus ihrer Richtung verläuft, so daß die einzelnen abgeschweißten Beutel von den Transportarmen nicht mehr lagerichtig übernommen werden und die Positionierlöcher nicht die aufragenden Stapelstiftpaare treffen, so daß die Beutel nicht mehr beim Stapeln von den Transportarmen abgenommen werden.

Die Funktionsweise einer Wicketer-Stapelstation ist beispielsweise aus der GB-A-2 094 765 bekannt. Eine Ausrichtung der Wicketer-Stapelstation auf die Bahnkante bei Bahnverzug ist hier jedoch nicht vorbeschrieben.

Aus der US-A-4 371 365 ist es bekannt, daß eine mit Stapelstiften versehene Stapelstrecke an die Stapellöcher von auf diese Stapelstifte aufgenadelten Beuteln angepaßt wird. Hier ist eine besondere Ausgestaltung der Stapelstation und der Stapelstrecke vorbeschrieben, die nicht unter Einsatz eines Wicketers arbeitet.

Aus der DE-A-24 28 113 ist es bekannt, ein Gestell mit einer Wickelwalze zum Aufwickeln einer Warenbahn querverschieblich zur Längsausrichtung der Warenbahn zu verschieben, um ein kantengerades Aufwickeln dieser Warenbahn zu ermöglichen.

Gemäß dieser Schrift ist das Gestell einer Wickelwalze zum Aufwickeln einer Warenbahn schwenkbar auf einer Zwischenplatte gelagert, die auf einer Grundplatte querverschieblich geführt ist, wobei das Gestell mit einem Schwenkantrieb und die Zwischenplatte mit einem Antrieb zum Querverschieben versehen sind, die über eine Kante der Warenbahn abtastende Fühler derart gesteuert sind, daß die Warenbahn kantengerade auf den Wickel aufläuft.

Bei einer vorbenutzten Wicketer-Stapelstation der eingangs beschriebenen Art ist es zur lagerichtigen Übergabe der abgeschweißten Beutel durch die Transportarme des Wicketers auf die Stapelstiftpaare bekannt, die gesamte Wicketer-Stapelstation einschließlich des Wicketergestells, des Endgestells und der Stapelstrecke um den Betrag des gemessenen Versatzes der Bahn in Querrichtung zu verschieben, so daß die Positionierlöcher der Beutel die Stapelstiftpaare treffen. Das Querverschieben der gesamten Wicketer-Stapelstation einschließlich der Stapelstrecke ist jedoch verhältnismäßig aufwendig und wegen der großen zu bewegenden Massen schwerfällig.

Aufgabe der Erfindung ist es daher, eine einfachere und feinfühligere Anpassung der Wicketer-Stapelstation mit Stapelstrecke an einen Versatz der Bahn zu ermöglichen.

Erfindungsgemäß wird diese Aufgabe bei einer Vorrichtung der eingangs angegebenen Art dadurch gelöst, daß die Stelleinrichtung ausschließlich an dem Wicketergestell angreift, daß das Endgestell auf längsverlaufenden Schienen seines Grundrahmens durch Laufrollen derart abgestützt ist, daß es um kleine Winkel auf dem Grundrahmen drehbar ist, daß der das Wicketergestell mit dem Endgestell verbindende Träger biegesteif ausgeführt ist und daß das Wicketergestell mit dem Endgestell zusätzlich durch einen Mittelträger der Stapelstrecke verbunden ist. Die erfindungsgemäße Vorrichtung ermöglicht eine schnelle und feinfühlige Anpassung der Wicketer-Stapelstation einschließlich der Stapelstrecke an einen Versatz der Bahn durch Verlaufen, da lediglich das Wicketergestell um den Betrag des Versatzes querverschoben wird. Dabei führt das Wicketergestell eine leichte Drehung um eine vertikale Achse, die sich im Bereich des Endgestells befindet, aus, so daß nur durch Querverschiebung des Wicketergestells die gewünschte Anpassung an den Bahnversatz erreicht wird.

Die Querverschiebung kann durch Druckmittel-Kolben-Zylindereinheiten erfolgen. Zweckmäßigerweise ist zur Querverschiebung jedoch die Querschiene mit einer Zahnstange versehen, mit der ein von einem Schrittmotor oder dergleichen angetriebenes Ritzel kämmt, dessen Welle auf dem Tragrahmen gelagert ist.

Der Tragrahmen der Wicketergestells kann mit Rollen oder Rädern versehen sein, die auf zur Stapelstrecke parallelen Schienen eines Grundrahmens geführt sind. Das Endgestell ist auf längsverlaufenden Schienen seines Grundrahmens durch Laufrollen abgestützt, so daß die Wicketer-Stapelstation und die Stapelstrecke leicht zu Reparatur- und Wartungszwecken in Längsrichtung verschoben werden können. Während des Betriebes sind das Wicketer- und das Endgestell jedoch relativ zu dem Grundrahmen verriegelt.

Ein Ausführungsbeispiel der Erfindung wird nachstehend anhand der Zeichnung näher erläutert. In dieser zeigt
- Fig. 1: eine Seitenansicht des Wicketergestells, teilweise im Schnitt, mit vorgeschalteter Querschweißeinrichtung in schematischer Darstellung,
- Fig. 2: einen Horizontalschnitt durch das Wicketergestell nach Fig. 1,
- Fig. 3: eine schematische Seitenansicht des Endgestells und
- Fig. 4: eine Draufsicht auf das Endgestell nach Fig. 3.

In den Seitenteilen 1, 2 des Wicketergestells 3 ist eine mit einem nicht dargestellten Antrieb versehene Welle 4 gelagert, die die paarweise angeordneten und mit Saugern oder Greifeinrichtungen versehenen Transportarme 5 trägt. Vor dem Wicketergestell 3 ist die Querschweißtrenneinrichtung 6 angeordnet. Diese besteht aus dem intermittierend angetriebenen Transportwalzenpaar 7 zum Vorschub der Kunststoffschlauch- oder -halbschlauchbahn 10 um jeweils eine Beutelbreite oder -länge. Das Schweißwerkzeug besteht aus einem oberen mit einer Schneide versehenen heb- und absenkbaren Schweißbalken 8 und einer unteren Schweißrolle 9, die den Gegenbacken bildet. Zum Abtasten einer Seitenkante der Bahn ist vor den Transportwalzen 7 die Fühleinrichtung 11 angeordnet. Vor der Fühleinrichtung ist eine Stanzeinrichtung angeordnet, die in den Rand der Bahn im vorgesehenen Abstand von der Seitenkante die Positionierlöcher einstanzt, deren Abstand dem Abstand der Stapelstiftpaare 12, 13 entspricht.

Die Stapelstiftpaare 12, 13 sind auf Platten einer endlosen Förderkette oder eines Zahnriemens 14 angeordnet, die über das vordere Umlenkrad 15, das im Wicketergestell 3 gelagert ist, und das hintere Umlenkrad 16, das im Endgestell 17 gelagert ist, umlaufen.

Das Wicketergestell 3 ist mit dem Endgestell 17 durch einen längsverlaufenden biegesteifen Träger 18 verbunden. Weiterhin ist ein Mittelträger 19 der Stapelstrecke sowohl mit dem Wicketergestell 3 als auch mit dem Endgestell 17 verbunden, so daß eine weitere aussteifende Verbindung zwischen beiden Gestellen geschaffen ist.

Die unteren Kanten der die Seitenteile 1, 2 des Wicketergestells 3 verbindenden Querträger 20, 21 bilden Querschienen, die auf den zylindrischen Mänteln von Rollen 23 abgestützt sind, die an Querholmen eines Tragrahmens 22 um waagerechte und zu der Stapelstrecke parallele Achsen drehbar gelagert sind. In dem Tragrahmen 22 ist ein über ein Getriebe 24 von einem Schrittmotor angetriebenes Ritzel 25 gelagert, das mit einer Zahnstange 26 kämmt, die in einem Fenster des Querträgers 20 parallel zu dessen Unterkante angeordnet ist.

Der Tragrahmen 22 ist weiterhin mit Laufrollen 27 versehen, die um Querachsen drehbar gelagert sind und auf parallel zur Stapelstrecke verlaufenden Schienen 28 eines Grundrahmens 29 geführt sind.

Das Endgestell 17 ist mit vier um Querachsen gelagerte Laufrollen 30 versehen, die auf parallel zur Stapelstrecke verlaufender Schienen 31 seines Grundrahmens 32 geführt sind.

Das in dem Endgestell 17 gelagerte Umlenkrad 16 ist mit einem intermittierenden Antrieb 33 für das mit den Stapelstiften 12, 13 versehene Stapelband versehen.

Sobald die Fühler 11 einen Querversatz der Bahn 10 messen, wird entsprechend dieses Versatzes über eine nicht dargestellte Steuereinrichtung der Schrittmotor eingeschaltet, so daß das Wicketergestell 3 über das Ritzel 25 über den gemessenen Versatz nachgestellt wird.

Entsprechend dem gemessenen Versatz wird durch eine ebenfalls nicht dargestellte Einrichtung auch die Stanzeinrichtung zum Stanzen der Positionierlöcher nachgestellt, so daß der Abstand der Positionierlöcher zur Kante der Bahn 10 gleich bleibt.

Bei einer Querverschiebung des Wicketergestells 3 führt dieses mit der Stapelstrecke eine leichte Drehung um das Endgestell 17, das geringfügig mitverdreht wird, aus. Diese Drehung des Endgestells vermag dieses über seine auf den Schienen des Grundgestells 32 abgestützten Laufrollen 30 mitzumachen.

## Patentansprüche

1. Vorrichtung zur Ausrichtung einer Wicketer-Stapelstation in bezug auf die Kante einer Kunststoffschlauch- oder -halbschlauchbahn, bei der die Wicketer-Stapelstation aus einem längsverschieblichen Wicketergestell (3) mit um eine Welle (4) rotierenden Transportarmen (5) zur Übernahme von von der Kunststoffschlauch- oder -halbschlauchbahn (10) abgeschweißten Beuteln, einem auf einem Grundrahmen (32) längsverschieblichen Endgestell (17), welches über einen Träger (18) mit dem Wicketergestell verbunden ist, und einer zwischen dem Wicketergestell (3) und dem Endgestell (17) verlaufenden durch einen Endlosförderer (14, 15, 16) gebildeten Stapelstrecke besteht, die intermittierend angetriebene Zugmittel (14) mit Stapelstiftpaaren (12, 13) aufweist, auf welche die mit eingestanzten Positionslöchern versehenen Beutel aufgenadelt werden, wobei die Vorrichtung eine Stelleinrichtung (24, 25, 26) zum Querverschieben der Wicketer-Stapelstation entsprechend einer gemessenen Kantenabweichung aufweist und das Wicketergestell (3) mit mindestens einer auf Rollen (23) oder Gleitflächen eines Tragrahmens (22) abgestützten Querschiene (20, 21) versehen ist,
dadurch gekennzeichnet,
daß die Stelleinrichtung (24, 25, 26) ausschließlich an dem Wicketergestell (3) angreift,
daß das Endgestell (17) auf längsverlaufenden Schienen (31) seines Grundrahmens (32) durch Laufrollen (30) derart abgestützt ist, daß es um kleine Winkel auf dem Grundrahmen (32) drehbar ist,
daß der das Wicketergestell (3) mit dem Endgestell (17) verbindende Träger (18) biegesteif ausgeführt ist und
daß das Wicketergestell (3) mit dem Endgestell (17) zusätzlich durch einen Mittelträger (19) der Stapelstrecke verbunden ist.

2. Vorrichtung nach Anspruch 1, dadurch gekennzeichnet, daß die Querschiene (20) mit einer Zahnstange (26) versehen ist, mit der ein von einem Schrittmotor oder dergleichen angetriebenes Ritzel (25) kämmt, dessen Welle auf dem Tragrahmen (22) gelagert ist.

3. Vorrichtung nach Anspruch 1 oder 2, dadurch gekennzeichnet, daß der Tragrahmen (22) mit Rollen oder Rädern (27) versehen ist, die auf zu der Stapelstrecke parallelen Schienen (28) eines Grundrahmens (29) geführt sind.

## Claims

1. Apparatus for aligning a wicketer stacking station in relation to the edge of a tubular or semi-tubular web of plastic, in which the wicketer stacking station comprises a longitudinally displaceable wicketer stand (3) with transporting arms (5) rotating about a shaft (4) for taking over bags sealed and severed from the tubular or semi-tubular web (10) of plastic, an end stand (17) which is longitudinally displaceable on a base frame (32) and is connected via a beam (18) to the wicketer stand, and a stacking zone which runs between the wicketer stand (3) and the end stand (17), is formed by an endless conveyor (14, 15, 16) and has intermittently driven drawing means (14) with pairs of stacking pins (12, 13), onto which the bags, provided with punched-in positioning holes, are pinned, the apparatus having an adjusting device (24, 25, 26) for transversely displacing the wicketer stacking station according to a measured edge deviation and the wicketer stand (3) being provided with at least one cross-rail (20, 21) supported on rollers (23) or sliding surfaces of a supporting frame (22), characterised in that the adjusting device (24, 25, 26) acts exclusively on the wicketer stand (3), in that the end stand (17) is supported on longitudinally running rails (31) of its base frame (32) by running rollers (30) in such a way that it can be turned through small angles on the base frame (32), in that the beam (18) connecting the wicketer stand (3) to the end stand (17) is of flexurally rigid design and in that the wicketer stand (3) is additionally connected to the end stand (17) by a central beam (19) of the stacking zone.

2. Apparatus according to Claim 1, characterised in that the cross-rail (20) is provided with a toothed rack (26), with which there meshes a pinion (25) which is driven by a stepping motor or the like and the shaft of which is mounted on the supporting frame (22).

3. Apparatus according to Claim 1 or 2, characterised in that the supporting frame (22) is provided with rollers or wheels (27) which are guided on rails (28) of a base frame (29) which are parallel to the stacking zone.

## Revendications

1. Dispositif pour aligner une station d'empilage à tourniquet par rapport au bord d'une bande gainée ou semi-gainée en matière synthétique, dispositif dans lequel la station d'empilage à tourniquet se compose d'un bâti de tourniquet (3), déplaçable longitudinalement, comportant des bras de transport (5) tournant autour d'un arbre (4), lesquels servent à la réception de sacs dessoudés de la bande (10) gainée ou semi-gainée en matière synthétique, d'un bâti d'extrémité (17) déplaçable longitudinalement sur un bâti d'ensemble (32) et relié au bâti de tourniquet par l'intermédiaire d'un longeron (18), et, entre le bâti de tourniquet (3) et le bâti d'extrémité (17), d'une voie d'empilage constituée par un transporteur sans fin (14,15,16), laquelle présente des moyens d'entraînement (14) actionnés par intermittence et comportant des paires de chevilles d'empilage (12,13), sur lesquelles des sacs, dans lesquels ont été découpés des trous de position, sont accrochés, le dispositif présentant un mécanisme de réglage (24,25,26) pour le déplacement transversal de la station d'empilage à tourniquet en réponse à un déport mesuré du bord et le bâti de tourniquet (3) étant pourvu d'un rail transversal (20,21) s'appuyant sur des rouleaux (23) ou des surfaces lisses d'un cadre support (22),
caractérisé en ce que,
le mécanisme de réglage (24,25,26) s'applique exclusivement au bâti de tourniquet (3),
le bâti d'extrémité (17) s'appuie sur des rails longitudinaux (31) de son bâti d'ensemble (32) par l'intermédiaire de galets de roulement (30), de manière à pouvoir pivoter d'un petit angle sur le bâti d'ensemble (32),
le longeron (18) reliant le bâti de tourniquet (3) et le bâti d'extrémité (17) est rigide à la flexion et
le bâti de tourniquet (3) est en outre relié au bâti d'extrémité (17) par un longeron central (19) de la voie d'empilage.

2. Dispositif selon la revendication 1, caractérisé en ce que le rail transversal (20) est pourvu d'une crémaillère (26) sur laquelle vient en prise un pignon (25), qui est actionné par un moteur pas à pas ou analogue et dont l'arbre est logé sur le cadre support (22).

3. Dispositif selon la revendication 1 ou 2, caractérisé en ce que le cadre support (22) est muni de rouleaux ou de roues (27), qui sont guidés sur des rails (28) d'un bâti d'ensemble (29) parallèles à la voie d'empilage.
